# EUROPÄISCHE PATENTSCHRIFT

(11) **EP 2 362 059 B1**
(45) Veröffentlichungstag und Bekanntmachung des Hinweises auf die Patenterteilung: **21.03.2012**
(21) Anmeldenummer: 11002270.4
(22) Anmeldetag: 18.08.2006
(51) Int. Cl.: E06B 9/11, A47B 43/00

(54) **Schrankmöbel**
Cupboard
Armoire

(30) Priorität: 28.09.2005 DE 202005015289 U
(43) Veröffentlichungstag der Anmeldung: 31.08.2011
(62) Teilanmeldung aus: 06776947.1
(73) Patentinhaber: Rehau AG & Co, 95111 Rehau (DE)
(72) Erfinder: Griesshammer, Klaus, 95111 Rehau (DE)

(56) Entgegenhaltungen:
- DE-A1- 10 343 956
- FR-A1- 2 823 652
- GB-A- 1 239 943
- GB-A- 2 302 795
- US-A- 4 884 615

## Beschreibung

Die Erfindung betrifft ein Schrankmöbel nach dem Oberbegriff des Anspruches 1.

Derartige Schrankmöbel sind aus dem Stand der Technik bereits bekannt, wie er bspw. in der GB 2302795 beschrieben ist.

Weiterhin werden Profilelemente beschrieben, die zum Bilden eines Rollladens mit jeweils benachbarten Profilelementen gelenkig verbindbar sind und die zum Öffnen bzw. zum Verschließen von Schrankmöbeln sind. Diese aus Profilelementen bestehenden in Schrankmöbeln angeordnete Rollladen aus dem bekannten Stand der Technik verursachen beim Öffnen und Verschließen materialbedingt selber Geräusche.
Insbesondere bei der Verwendung der Schrankmöbel in beispielsweise Großraumbüros mit einem an sich hohen Geräuschpegel führt deren Einsatz dazu, den Schall weiter zu verteilen, da an deren Oberfläche der Schall zurückreflektiert wird.
Die dabei entstehende Geräuschkulisse, insbesondere in einem größeren Büroraum, ist nicht förderlich für das Verständigungs- und Arbeitsklima der Mitarbeiter.

So ist in der DE 103 43 956 ein Schrankmöbel offenbart, mit einem Möbelkorpus und einer Frontjalousie, die parallel zueinander angeordnete Profilelemente, hier Lamellen genannt, aufweist und in an den Stirnseiten in den Wänden des Möbelkorpus angeordneten Führungsnuten geführt ist. Dieses Schrankmöbel soll so ausgebildet sein, dass die Jalousie vergleichsweise hohe Profilelemente aufweisen kann. Erreicht werden soll dies dadurch, dass die Profilelemente an ihren Stirnseiten mit Verkettungsgliedern verbunden sind, die an ihren zum Zentrum der Frontjalousie weisenden Seiten Verbindungsbereiche mit den Profilelemente und jeweils an den nach außen zu den Wänden weisenden Seiten in die Führungsnuten eingreifende Schwenkzapfen aufweisen, die über Schwenkösen mit dem jeweils benachbarten Verkettungsglied verbunden sind.

Nachteilig bei diesem Schrankmöbel wird gesehen, dass durch die Geometrie und das verwendete Material der Profilelemente der Frontjalousie eine schallverstärkende Wirkung erreicht wird, da der im bspw. Büroraum entstehende Schall großflächig wieder zurückreflektiert wird.

Die Erfindung hat sich daher die Aufgabe gestellt, die bekannten Nachteile des Standes der Technik zu verbessern und Schrankmöbel aufzuzeigen, die wirtschaftlich und kostengünstig herstellbar sind und die insbesondere hinsichtlich der schallabsorbierenden Eigenschaften verbessert sind.

Erfindungsgemäß wird dies durch ein Schrankmöbel mit den Merkmalen des Anspruches 1 gelöst. Weitere vorteilhafte Ausgestaltungen sind in den Unteransprüchen beschrieben.

Das erfindungsgemäße Schrankmöbel ist derart ausgebildet, dass das Profilelement wenigstens einen flächigen Profilkörper, in den wenigstens eine Öffnung eingebracht ist, aufweist, wobei am Profilkörper des Profilelementes ein schallabsorbierendes Material als Teil eines Schallschutzelementes angeordnet ist, wobei das Schsllschutzelement an der Unterseite des Profilkörpers des Profilelementes angeordnet ist.
Diese Lösung ist einfach und hat den Vorteil, dass der Schall durch die Öffnung im Profilkörper des Profilelementes in den Schrankmöbel eindringen und sich dort ausbreiten kann. Der Schall wird zumindest teilweise im Schrankmöbel absorbiert. Der aus dem Schrankmöbel zurückreflektierte Schall wird nun von den Profilelementen der Frontjalousie wenigsten teilweise wieder in den Schrankmöbel zurückreflektiert, so dass nur ein sehr geringer Anteil des Schalls in den Raum zurückreflektiert wird.
In einer weiteren vorteilhaften Weiterbildung der Erfindung kann im Querschnitt gesehen nur eine Öffnung in dem Profilkörper des Profilelementes vorgesehen sein. Insbesondere durch diese erfindungsgemäße Gestaltung lässt sich auch in Längsrichtung eines Profilelementes die Anzahl der Öffnungen reduzieren und somit die Herstellung vereinfachen.

Weiterhin vorteilhaft hat sich herausgestellt, dass im Querschnitt gesehen die Breite der Öffnung weniger als die Hälfte der Breite der Vorderwand des Profilkörpers des Profilelementes, vorzugsweise weniger als ein Drittel beträgt. Es hat sich bei Untersuchungen herausgestellt, dass bei diesen Vorgaben kostengünstige Schrankmöbel mit Frontjalousien herstellbar sind, mit guter Schallabsorptionswirkung.

Ebenfalls vorteilhaft hat sich herausgestellt, dass eine Größe der Fläche aller Öffnungen des Profilkörpers des Profilelementes von weniger als 45 % bzw. mehr als 3 % der Fläche der Vorderseite des Profilkörpers des Profilelementes zu dimensionsstabilen Profilelementen bzw. Frontjalousien führt, welche je nach Größe der zu erzeugenden Fläche optimierte Schallabsorbtionswirkungen aufweisen.

Ein weiterer Vorteil wird darin gesehen, wenn in Längsrichtung des Profilkörpers des Profilelementes mehrere voneinander beabstandete Öffnungen vorgesehen sind, durch die sich die Schallabsorbtionswirkungen ebenfalls noch verbessern lassen.
Es hat sich dabei auch als vorteilhaft herausgestellt, wenn die Öffnungen regelmäßig voneinander beabstandet sind. Dadurch lassen sich einerseits das Design der durch die Profilelemente gebildeten Frontjalousie entsprechend den Kundenanforderungen gestalten bei gleichzeitig optimierter Schallabsorbtionswirkung.
Weiterhin vorteilhaft hat sich erwiesen, dass der Mittelabstand der Öffnungen größer oder gleich der Ausdehnung der Öffnung in Längsrichtung des Profilkörpers des Profilelementes ist.
Durch diese fertigungstechnisch einfachen Möglichkeiten und den dadurch bedingten verschiedenen Designs lassen sich optimierte Schallabsorbtionswirkungen für viele Anforderungen realisieren.

In einer weiteren Ausgestaltung des erfindungsgemäßen Schrankmöbels ist ein Schallschutzelement zumindest im Bereich der Öffnung zur Öffnung hin angeordnet und kann beim Eindringen des Schalls bereits große Bestandteile davon eliminieren.
Der durch die Öffnungen des Profilkörpers des Profilelementes eindringende Schall verbreitet sich derart, dass er zumindest mit einem Großteil der Oberfläche des Schallschutzelementes in Berührung kommt und absorbiert wird. Gegenüber herkömmlichen Schrankmöbeln, die Frontjalousien mit Profilelementen ohne derartiges schallabsorbierendes Material aufweisen, lassen sich die Schallabsorbtionswirkungen eines erfindungsgemäßen Schrankmöbels erheblich verbessern.
Bei dem erfindungsgemäßen Schrankmöbel ist das Schallschutzelement zumindest im Bereich der Öffnung zur Öffnung hin und von ihr weg bewegbar angeordnet, so dass der eindringende Schall das Schallschutzelement in Schallrichtung bewegt und somit zu einer besseren Absorption des Schalles beiträgt.

In einer weiteren vorteilhaften Ausführungsform ist das Schallschutzelement an der Vorderseite des Profilkörpers des Profilelementes angeordnet, so dass vorteilhafterweise neben den schallabsorbierenden Eigenschaften auch gestalterische und designerische Möglichkeiten für kundenspezifische Schrankmöbel möglich sind.

In einer weiteren ebenfalls vorteilhaften Ausgestaltung der Erfindung ist das Schallschutzelement an der Unterseite des Profilkörpers des Profilelementes angeordnet, so dass die im Profilkörper des Profilelementes eingebrachten Öffnungen den ankommenden Schall kanalisiert an das Schallschutzelement abgeben und das Design eines Schrankmöbels den Wünschen jedes Kunden anpassbar ist.

In einer weiteren ebenfalls vorteilhaften Ausbildung ist das Schallschutzelement sowohl an der Vorderseite als auch an der Unterseite des Profilkörpers des Profilelementes angeordnet, was zu noch optimierteren Schallschutzeigenschaften des Schrankmöbels führt.

Die Ausbildung des Schallschutzelementes als im Wesentlichen mattenförmig führt zu vorteilhaften Fertigungskosten derartiger erfindungsgemäßer Schrankmöbel.
In weiteren vorteilhaften Weiterbildungen kann das schallabsorbierende Material ein Fasermaterial sein, mit dem sich auf einfache Weise kostengünstig gute schallabsorbierende Eigenschaften des Schrankmöbels erzielen lässt.

Ein weiterer Vorteil des erfindungsgemäßen Schrankmöbels besteht darin, dass das schallabsorbierende Material ein Vliesmaterial ist, welches sich durch sehr gute schallabsorbierende Eigenschaften und auch eine sehr gute Verarbeitbarkeit auszeichnet.

In weiteren vorteilhaften Ausgestaltungsformen kann das Schallschutzelement durch eine Membran, beispielsweise aus Kunststoff, gebildet werden. Mit einer solchen Membran lassen sich materialspezifisch gezielt gewünschte Schallfrequenzen beeinflussen bzw. absorbieren.
Weiterhin vorteilhaft wird gesehen, dass sich das Schallschutzelement über die gesamte Länge des Profilelementes erstreckt, was zu kostengünstig herstellbaren Schrankmöbeln mit optimierten Schallabsorbtionswirkungen führt.

Vorteilhafterweise ist der Profilkörper und oder das Profilelement so ausgebildet, dass es Befestigungseinrichtungen zur Befestigung des Schallschutzelementes aufweist, so dass eine kostengünstige Herstellung derartiger Profilelemente mit optimierten Schallabsorbtionswirkungen möglich ist, wobei sich ein ungewolltes Verschieben bzw. Verrutschen des Schallschutzelementes verhindern lässt.
In einer weiteren vorteilhaften Ausgestaltung ist das Schallschutzelement vollflächig mit dem Profilkörper des Profilelementes verbunden, was eine optimierte Herstellung beispielsweise im an sich bekannten Coextrusionsverfahren kostengünstig ermöglicht.

Das erfindungsgemäße Schrankmöbel mit der aus den Profilelementen bestehenden Frontjalousie weist einen Schallabsorptionsgrad gemäß EN ISO 354 von wenigstens 0,4 auf. Der Schallabsorptionsgrad stellt dabei das Verhältnis von äquivalenter Schallabsorptionsfläche eines Prüfobjektes zur Fläche des Prüfobjektes dar. Die Fläche des Prüfobjektes, in diesem Fall des erfindungsgemäßen Schrankmöbels, ist die Fläche des Bodens oder der Wand, die von ihm überdeckt wird.
Die äquivalente Schallabsorptionsfläche des Prüfobjektes ermittelt sich aus der Differenz zwischen der äquivalenten Schallabsorptionsfläche des Hallraumes (des Büroraumes) mit und ohne das Prüfobjekt (Schrankmöbel). Dabei wird die äquivalente Schallabsorptionsfläche eines Raumes als die hypothetische Größe einer vollständig absorbierenden Oberfläche ohne Beugungseffekte, welche die gleiche Nachhallzeit in einem Raum ergeben würde, als wenn sie das einzig absorbierende Element im Raum wäre, definiert.
Im Allgemeinen kann festgestellt werden, dass, wenn eine Schallquelle in einem geschlossenen Raum betrieben wird, der resultierende stationäre Schalldruckpegel sowie das Abklingen des Schalldruckpegels nach Abschalten der Schallquelle durch die schallabsorbierenden Eigenschaften der Raumbegrenzungsflächen, die Luft im Raum und die Gegenstände (Schrankmöbel) im Raum beeinflusst werden. Im Allgemeinen hängt der Anteil der Schallleistung, der an einer Oberfläche absorbiert wird, vom Einfallswinkel des Schalls ab. Um die Nachhallzeit eines beispielsweise Büros, einer Werkstatt und dergleichen zu derjenigen Lärmminderung in Beziehung zu setzen, die durch eine schallabsorbierende Anordnung, wie beispielsweise ein Schrankmöbel, erzielt wird, ist die Kenntnis der schallabsorbierenden Eigenschaften der Oberfläche, üblicherweise in Form eines geeigneten Mittelwertes über alle Einfallswinkel erforderlich.
Da die Verteilung von Schallwellen in üblichen Räumen einen großen und unvorhersagbaren Winkelbereich umfasst, wird für die Zwecke der Normung grundsätzlich eine gleichmäßige Verteilung angenommen.

Wenn außerdem die Schallenergiedichte innerhalb eines Raumes ortsunabhängig ist, wird eine solche Schallverteilung ein diffuses Schallfeld genannt und man spricht bei den Schallanteilen, die auf eine Raumoberfläche treffen, von stochastischem Schalleinfalll.
In der EN ISO 354 wird ein Hallraum-Verfahren beschrieben zur Messung des Schallabsorptionsgrades von akustischen Materialien, die zur Bekleidung von Wänden und Decken benutzt werden oder der äquivalenten Schallabsorptionsfläche von Einzelobjekten, wie beispielsweise Schrankmöbel. Der ermittelte Schallabsorptionsgrad kann zu Vergleichszwecken und für Entwurfsberechnungen in der Raumakustik und vor allem in der Lärmbekämpfung verwendet werden. Durch die erfindungsgemäßen Schrankmöbel ist es überraschend möglich, den Schall in beispielsweise Büroräumen so zu reduzieren, dass eine hörbare Senkung des allgemeinen Geräuschpegels für jeden erkennbar bzw. hörbar ist.

Im Folgenden soll die Wirkungs- bzw. Funktionsweise der erfindungsgemäßen Schrankmöbel anhand von Ausführungsbeispielen, welche die Erfindung nicht einschränken, näher erläutert werden.

Es zeigen:
- Fig. 1: Perspektivische Darstellung eines erfindungsgemäßen Schrankmöbels
- Fig. 2: Perspektivische Darstellung einer ersten Ausführungsform einer Frontjalousie ei- nes Schrankmöbels, die nicht zur Erfindung gehört
- Fig. 3: Perspektivische Darstellung einer zweiten Ausführungsform einer Frontjalousie eines Schrankmöbels, die nicht zur Erfindung gehört
- Fig. 4: Perspektivische Darstellung einer weiteren Ausführungsform einer Frontjalousie eines erfindungsgemäßen Schrankmöbels

In Fig. 1 ist ein erfindungsgemäßes Schrankmöbel dargestellt, das in bekannter Weise einen Möbelkorpus aufweist mit zwei Seitenwänden 2, 3, einem Boden 5 sowie einem Oberboden 4. In diesem Ausführungsbeispiel ist die Frontjalousie 1 von rechts nach links, also horizontal, bewegbar. Im Boden 5 des erfindungsgemäßen Schrankmöbels ist eine Führungsnut 20 eingebracht, in der die Frontjalousie 1 bewegbar ist.
Eine weitere Führungsnut 20 ist im Oberboden 4 eingebracht, wobei diese jedoch in der Darstellung nicht sichtbar ist.

Fig. 2 zeigt eine perspektivische Darstellung einer ersten Ausführungsform einer Frontjalousie 1 eines Schrankmöbels, die nicht zur Erfindung gehört und zur besseren Verständlichkeit nachstehend beschrieben ist. Das Profilelement 10 der Frontjalousie 1 weist einen etwa U-förmigen Querschnitt auf, der in einer bestimmten Wandstärke durch den Profilkörper 11 gebildet ist.
Das Profilelement 10 kann beispielsweise aus einem thermoplastisch verarbeitbaren Material bestehen und im Extrusionsverfahren in bekannter Weise hergestellt sein. Es liegt jedoch auch im Rahmen der Erfindung, das Profilelement 10 aus einem metallischen Werkstoff wie beispielsweise Aluminium oder einem duroplastisch verarbeitbaren Material herzustellen.
In dem Profilkörper 11 des Profilelementes 1 sind Öffnungen 40 eingebracht, die in diesem Ausführungsbeispiel eckig ausgebildet sind. Es ist auch möglich, dass die Öffnungen 40 rund, oval, mehreckig oder trapezförmig ausgebildet sind. Die Summe der Gesamtfläche der Öffnungen 4 gegenüber der Fläche des Profilkörpers 11 des Profilelementes 10 beträgt in diesem Ausführungsbeispiel etwa 17 %, was zu optimierten Schallabsorbtionswirkungen des erfindungsgemäßen Schrankmöbels führt.

Weiterhin verfügt das Profilelement 10 an seinen Längsseiten über Verbindungsmittel 6, 7, über die mehrere Profilelemente 10 in Wirkverbindung gebracht eine entsprechende Frontjalousie 1 ergeben. Das Verbindungsmittel 6 ist in diesem Ausführungsbeispiel eine im Querschnitt etwa C-förmige Öffnung, die sich über die gesamte Länge des Profilelementes 10 erstreckt. Das Verbindungselement 7 ist in diesem Ausführungsbeispiel ein im Querschnitt etwa kreisförmig ausgebildetes Element 72, welches über ein bandförmiges Element 71 mit der Längsseite des Profilkörpers 11 des Profilelementes 10 verbunden ist. Das bandförmige Element 71 des Verbindungsmittels 7 ist in diesem Ausführungsbeispiel aus einem weicheren Werkstoff hergestellt als das Element 72, so dass bei miteinander in Wirkverbindung stehenden Verbindungsmitteln 6, 7 die Profilelemente 10 in der Frontjalousie 1 gelenkig miteinander verbunden sind.
Nachfolgend soll die Wirkungs- und Funktionsweise des Schrankmöbels näher erläutert werden.
Wie bereits anfangs dargestellt, wird durch Ineinanderschieben der Verbindungsmittel 6, 7 jeweils benachbarter Profilelemente 10 eine Frontjalousie 1 gebildet. Diese Frontjalousie 1 kann in bekannter Weise beispielsweise in seitlichen Führungsschienen 20 von Schrankmöbeln geführt werden und über eine Kurvenschiene oder über eine Rolle im Schrankmöbel geführt bzw. aufgewickelt werden.

Beim Verschließen der Öffnung des Schrankmöbels ist die Vorderseite 2 des Profilkörpers 11 des Profilelementes 10 dem Innenraum des Büroraumes zugewandt. Der über die Öffnung 40 nun in den Schrankmöbel eintretende Schall wird durch die darin gelagerten Gegenstände, aber auch durch den Möbelkorpus selber, weiter absorbiert und reflektiert und trifft somit stark abgeschwächt aus dem Inneren des Schrankmöbels kommend auf die Unterseite 3 des Profilkörpers 11 des Profilelementes 10. Von der Unterseite 3 des Profilkörpers 11 des Profilelementes 10 wird ein Teil des Schalls wieder in den Schrankmöbel zurückreflektiert, während ein weiterer Teil des reduzierten Schalls in geringfügigen Mengen über die Öffnungen 40 in den Büroraum zurückgeleitet wird.
Somit kann durch den Einsatz von Schrankmöbeln in Büroräumen eine Verbesserung des Arbeitsklimas durch eine Reduzierung des Geräuschpegel des Raumes an sich erreicht werden.
Die Summe der Gesamtfläche der Öffnungen 40 gegenüber der Fläche des ersten Profilkörpers 11 des Profilelementes 10 beträgt in diesem Ausführungsbeispiel etwa 17 %, was zu optimierten Schallabsorptionswirkungen des Schrankmöbels führt.

In Fig. 3 ist eine perspektivische Darstellung einer zweiten Ausführungsform einer Frontjalousie 1, die nicht zur Erfindung gehört uns zur besseren Verständlichkeit nachstehend beschrieben ist. Die Profilelemente 10 der Frontjalousie 1 sind einstückig aus einem Material wie beispielsweise einem thermoplastisch verarbeitbaren Kunststoff oder aber einem metallischen Werkstoff, wie beispielsweise Aluminium, hergestellt.
An der Vorderseite 2 des Profilkörpers 11 des Profilelementes 10 ist ein Schallschutzelement 5 angeordnet, welches aus beispielsweise einem Fasermaterial besteht. Unterhalb dieses Schallschutzelementes 5 sind Öffnungen 40 in den Profilkörper 11 des Profilelementes 10 eingebracht. In diesem Ausführungsbeispiel sind an der Unterseite 3 des Profilkörpers 11 des Profilelementes 10 zusätzliche Schallschutzelemente 5 angeordnet, welche beispielsweise als Membran ausgebildet sind.

Das Profilelement 10 weist an seinen Längsseiten Verbindungsmittel 6, 7 auf, die durch Ineinanderschieben von mehreren Profilelementen 1 zu einer Frontjalousie 1 führen. Die Verbindungselemente 6, 7 sind in diesem Ausführungsbeispiel hakenförmig ausgebildet, so dass die Frontjalousie1 aus jeweils benachbarten Profilelementen 10, die gelenkig miteinander verbunden sind, besteht.

Durch das auf der Vorderseite 2 des Profilkörpers 11 des Profilelementes 10 angebrachte Schallschutzelement 5 und das zusätzlich an der Unterseite 3 des Profilkörpers 11 des Profilelementes 10 angebrachte Schallschutzelement 5 wird die Schallschutzwirkung eines erfindungsgemäßen Schrankmöbels entsprechend vervielfacht. Das Schallschutzelement 5, welches auf der Vorderseite 2 des Profilkörpers 11 des Profilelementes 10 aufgebracht ist, erzeugt gleichzeitig noch einen designerischen Effekt der erfindungsgemäßen Schrankmöbel. In diesem Ausführungsbeispiel kann durch Verwendung von zwei einander gegenüberliegend angeordneten Schallschutzelementen 5 die Größe bzw. die Fläche der Öffnungen 40 des Profilkörpers 11 des Profilelementes 10 entsprechend reduziert werden. Für ausreichende Schallabsorptionswirkungen sind in diesem Ausführungsbeispiel die Größe der Fläche der Öffnungen 40 etwa 20% gegenüber der Fläche des Profilkörpers 11 des Profilelementes 10 ausgeführt. Es liegt jedoch auch im Rahmen der Erfindung, dass der Profilkörper 11 des Profilelementes 10 neben den durch das Schallschutzelement 5 auf der Vorderseite 2 des Profilkörpers 11 des Profilelementes abgedeckten Öffnungen 40 weitere Öffnungen aufweist, an denen wiederum ein zusätzliches Schallschutzelement 5 anordenbar ist.
Somit kann durch den Einsatz von Schrankmöbeln in beispielsweise Büroräumen eine Verbesserung des Arbeitsklimas durch die Reduzierung des Geräuschpegels des Raumes an sich erreicht werden. Ein derart erfindungsgemäßes Schrankmöbel weist einen Schallabsorptionsgrad von etwa 0,7 auf.

Fig. 4 zeigt eine perspektivische Darstellung einer weiteren Ausführungsform einer Frontjalousie 1 eines erfindungsgemäßen Schrankmöbels. Die Profilelemente 10 der Frontjalousie 1 weisen einen etwa U-förmigen Querschnitt auf, der in einer bestimmten Wandstärke durch den Profilkörper 11 gebildet ist.
In dem Profilkörper 11 des Profilelementes 1 sind Öffnungen 40 eingebracht, die in diesem Ausführungsbeispiel rund ausgebildet sind. An der Unterseite 3 des Profilkörpers 11 des Profilelementes 10 ist das Schallschutzelement 5 angeordnet, welches in diesem Ausführungsbeispiel aus einem Vliesmaterial besteht. Das Schallschutzelement 5 ist in diesem Ausführungsbeispiel vollflächig an der Unterseite 3 des Profilkörpers 11 angeordnet und bedeckt die Öffnungen 40 vollflächig. Die Summe der Gesamtfläche der Öffnungen 40 gegenüber der Fläche des Profilkörpers 11 des Profilelementes 10 beträgt in diesem Ausführungsbeispiel etwa 17 %, was zu optimierten Schallabsorbtionswirkungen des erfindungsgemäßen Schrankmöbels führt.

Somit kann durch den Einsatz derart erfindungsgemäßer Schrankmöbel eine Reduzierung des Geräuschpegels erreicht werden, wobei derart erfindungsgemäße Schrankmöbel einen Schallabsorptionsgrad von etwa 0,82 aufweisen.

Weiterhin verfügt das Profilelement 10 an seinen Längsseiten über Verbindungsmittel 6, 7, über die mehrere Profilelemente 10 in Wirkverbindung gebracht eine entsprechende Frontjalousie 1 ergeben.
Nachfolgend soll die Wirkungs- und Funktionsweise des Schrankmöbels näher erläutert werden.
Wie bereits beschrieben, wird durch Ineinanderschieben der Verbindungsmittel 6, 7 jeweils benachbarter Profilelemente 10 eine Frontjalousie 1 gebildet. Diese Frontjalousie 1 kann in bekannter Weise beispielsweise in seitlichen Führungsschienen 20 von Schrankmöbeln geführt werden. Beim Verschließen der Öffnung des Schrankmöbels ist die Vorderseite 2 des Profilkörpers 11 des Profilelementes 10 dem Innenraum zugewandt. Der Schall aus dem Innenraum gelangt nun über die Öffnung 40 zum schallabsorbierenden Material des Schallschutzelementes 5 und kann zumindest teilweise durch dieses absorbiert werden. Es ist auch möglich, dass das Schallschutzelement 5 so angeordnet ist, dass zwischen der Rückseite 3 des Profilkörpers 11 und dem Schallschutzelement 5 ein Luftspalt entsteht, über den sich der Schall am Schallschutzelement 5 entlang ausbreitet und auch zwischen den Öffnungen 40 des Profilelementes 10 durch das Schallschutzelement 5 absorbiert wird. Das Schallschutzelement 5 ist in diesem Ausführungsbeispiel an den in der Führungsnut 20 geführten freien Enden des Profilelementes 10 fixiert. Der nun in den Schrankmöbel eintretende Schall wird durch die darin gelagerten Gegenstände, aber auch durch den Möbelkorpus selber, weiter absorbiert und reflektiert und trifft somit stark abgeschwächt aus dem Inneren des Schrankmöbels kommend auf die Unterseite 3 des Profilkörpers 11 des Profilelementes 10. Von der Unterseite 3 des Profilkörpers 11 des Profilelementes 10 wird ein Teil des Schalls wieder in den Schrankmöbel zurückreflektiert, während ein weiterer Teil des reduzierten Schalls durch das Schallschutzelement 5 nochmals absorbiert und in geringfügigen Mengen über die Öffnungen 4 in den Büroraum zurückgeleitet wird.
Somit kann durch den Einsatz derartiger Schrankmöbel in Büroräumen eine Verbesserung des Arbeitsklimas durch eine Reduzierung des Geräuschpegel erreicht werden.

## Patentansprüche

1. Schrankmöbel mit einem Möbelkorpus (2, 3, 4, 5) und wenigstens einer Frontjalousie (1), die parallel zueinander angeordnete miteinander verbindbare Profilelemente (10) aufweist und die in am Möbelkorpus (2, 3, 4, 5) angeordneten Führungsnuten (20) geführt ist, wobei das Profilelement (11) wenigstens einen flächigen Profilkörper (11), in den wenigstens eine Öffnung (40) eingebracht ist, aufweist, **dadurch gekennzeichnet, dass** am Profilkörper (11) des Profilelementes (10) ein schallabsorbierendes Material als Teil wenigstens eines Schallschutzelementes (5) angeordnet ist, wobei das Schallschutzelement (5) an der Unterseite (3) des Profilkörpers (11) des Profilelementes (10) angeordnet ist.

2. Schrankmöbel nach Anspruch 1, **dadurch gekennzeichnet, dass** im Querschnitt gesehen nur eine Öffnung (40) in dem Profilkörper (11) des Profilelementes (10) angeordnet ist.

3. Schrankmöbel nach einem der vorhergehenden Ansprüche, **dadurch gekennzeichnet, dass** im Querschnitt gesehen die Breite der Öffnung (40) weniger als die Hälfte der Breite der Vorderseite (2) des Profilkörpers (11) des Profilelementes (10), vorzugsweise weniger als ein Drittel beträgt.

4. Schrankmöbel nach einem der vorhergehenden Ansprüche, **dadurch gekennzeichnet, dass** die Fläche aller Öffnungen (40) des Profilkörpers (11) des Profilelementes (10) weniger als 45 % und mehr als 3 % der Fläche der Vorderseite (2) des Profilkörpers (11) des Profilelements (10) beträgt.

5. Schrankmöbel nach einem der vorhergehenden Ansprüche, **dadurch gekennzeichnet, dass** in Längsrichtung des Profilkörpers (11) des Profilelementes (10) mehrere voneinander beabstandete Öffnungen (40) vorgesehen sind.

6. Schrankmöbel nach einem der vorhergehenden Ansprüche, **dadurch gekennzeichnet, dass** die Öffnungen (40) regelmäßig voneinander beabstandet sind.

7. Schrankmöbel nach einem der vorhergehenden Ansprüche, **dadurch gekennzeichnet, dass** der Abstand der Öffnungen (40) größer oder gleich der Ausdehnung der Öffnung (4) in Längsrichtung des Profilkörpers (11) des Profilelementes (10) ist.

8. Schrankmöbel nach einem der vorhergehenden Ansprüche, **dadurch gekennzeichnet, dass** der Abstand der Öffnungen (40) in Längsrichtung des Profilkörpers (11) des Profilelementes (10) größer oder gleich der doppelten Ausdehnung der Öffnung (40) im Querschnitt des Profilkörpers (11) des Profilelementes (10) gesehen ist.

9. Schrankmöbel nach einem der vorhergehenden Ansprüche, **dadurch gekennzeichnet, dass** das Schallschutzelement (5) zumindest im Bereich der Öffnung (40) zur Öffnung hin angeordnet ist.

10. Schrankmöbel nach einem der vorhergehenden Ansprüche, **dadurch gekennzeichnet, dass** das Schallschutzelement (5) vollflächig mit dem Profilkörper (11) des Profilelementes (10) verbunden ist.

11. Schrankmöbel nach einem der Ansprüche 1 bis 9, **dadurch gekennzeichnet, dass** das Schallschutzelement (5) zumindest teilweise mit dem Profilkörper (11) des Profilelementes (10) verbunden ist.

12. Schrankmöbel nach einem der vorhergehenden Ansprüche, **dadurch gekennzeichnet, dass** im Querschnitt gesehen das Profilelement (1) eine im Wesentlichen C-, U-, Z-, S-förmige Gestalt aufweist.

13. Schrankmöbel nach einem der vorhergehenden Ansprüche, **dadurch gekennzeichnet, dass** das Schallschutzelement (5) sich über die gesamte Länge des Profilkörpers (11) des Profilelementes (10) erstreckt.

14. Schrankmöbel nach einem der vorhergehenden Ansprüche, **dadurch gekennzeichnet, dass** das Schrankmöbel einen Schallabsorptionsgrad gemäß EN DIN 354 von wenigstens 0,4 aufweist.

## Claims

1. Furniture cabinet having a basic furniture structure (2, 3, 4, 5) and at least one front shutter (1) which has interconnectable profile elements (10) arranged parallel to one another and is guided in guide grooves (20) arranged on the basic furniture structure (2, 3, 4, 5), wherein the profile element (10) has at least one sheet-like profile body (11), into which at least one opening (40) is introduced, **characterized in that** a sound-absorbing material is arranged, as part of at least one soundproofing element (5), on the profile body (11) of the profile element (10), wherein the soundproofing element (5) is arranged on the underside (3) of the profile body (11) of the profile element (10).

2. Furniture cabinet according to Claim 1, **characterized in that**, as seen in cross section, just one opening (40) is arranged in the profile body (11) of the profile element (10).

3. Furniture cabinet according to one of the preceding claims, **characterized in that**, as seen in cross section, the width of the opening (40) is less than half the width, preferably less than a third of the width, of the front side (2) of the profile body (11) of the profile element (10).

4. Furniture cabinet according to one of the preceding claims, **characterized in that** the surface area of all the openings (40) of the profile body (11) of the profile element (10) is less than 45% and more than 3% of the surface area of the front side (2) of the profile body (11) of the profile element (10).

5. Furniture cabinet according to one of the preceding claims, **characterized in that** a plurality of spaced-apart openings (40) are provided in the longitudinal direction of the profile body (11) of the profile element (10).

6. Furniture cabinet according to one of the preceding claims, **characterized in that** openings (40) are spaced apart regularly from one another.

7. Furniture cabinet according to one of the preceding claims, **characterized in that** the spacing between the openings (40) is greater than, or equal to, the extent of the opening (40) in the longitudinal direction of the profile body (11) of the profile element (10).

8. Furniture cabinet according to one of the preceding claims, **characterized in that** the spacing between the openings (40) in the longitudinal direction of the profile body (11) of the profile element (10) is greater than, or equal to, double the extent of the opening (40), as seen in cross section of the profile body (11) of the profile element (10).

9. Furniture cabinet according to one of the preceding claims, **characterized in that** the soundproofing element (5), at least in the region of the opening (40), is arranged in the direction of the opening.

10. Furniture cabinet according to one of the preceding claims, **characterized in that** the soundproofing element (5) is connected over the entire surface area to the profile body (11) of the profile element (10).

11. Furniture cabinet according to one of Claims 1 to 9, **characterized in that** the soundproofing element (5) is connected at least in part to the profile body (11) of the profile element (10).

12. Furniture cabinet according to one of the preceding claims, **characterized in that**, as seen in cross section, the profile element (10) is of essentially C-shaped, U-shaped, Z-shaped or S-shaped configuration.

13. Furniture cabinet according to one of the preceding claims, **characterized in that** the soundproofing element (5) extends over the entire length of the profile body (11) of the profile element (10).

14. Furniture cabinet according to one of the preceding claims, **characterized in that** the furniture cabinet has a degree of sound absorption, in accordance with EN DIN 354, of at least 0.4.

## Revendications

1. Armoire avec un corps de meuble (2, 3, 4, 5) et au moins une persienne avant (1) qui comporte des éléments profilés (10) disposés parallèlement les uns par rapport aux autres et pouvant être reliés les uns aux autres et qui est guidée dans des rainures de guidage (20) disposées au niveau du corps de meuble (2, 3, 4, 5), l'élément profilé (10) comportant au moins un corps de profilé (11) plat dans lequel au moins une ouverture (40) est pratiquée, **caractérisée en ce qu'**une matière insonorisante est disposée au niveau du corps de profilé (11) de l'élément profilé (10) sous la forme d'une partie au moins d'un élément de protection contre le bruit (5), l'élément de protection contre le bruit (5) étant disposé au niveau du côté inférieur (3) du corps de profilé (11) de l'élément profilé (10).

2. Armoire selon la revendication 1, **caractérisée en ce que** vue en section transversale, seule une ouverture (40) est disposée dans le corps de profilé (11) de l'élément profilé (10).

3. Armoire selon l'une quelconque des revendications précédentes, **caractérisée en ce que** vue en section transversale, la largeur de l'ouverture (40) est inférieure à la moitié de la largeur du côté avant (2) du corps de profilé (11) de l'élément profilé (10), de préférence inférieure à un tiers.

4. Armoire selon l'une quelconque des revendications précédentes, **caractérisée en ce que** la surface de toutes les ouvertures (40) du corps de profilé (11) de l'élément profilé (10) est inférieure à 45 % et supérieure à 3 % de la surface du côté avant (2) du corps de profilé (11) de l'élément profilé (10).

5. Armoire selon l'une quelconque des revendications précédentes, **caractérisée en ce que** plusieurs ouvertures (40) situées à une certaine distance les unes des autres sont prévues dans la direction longitudinale du corps de profilé (11) de l'élément profile (10).

6. Armoire selon l'une quelconque des revendications précédentes, **caractérisée en ce que** les ouvertures (40) présentent un écartement régulier les unes par rapport aux autres.

7. Armoire selon l'une quelconque des revendications précédentes, **caractérisée en ce que** l'écartement des ouvertures (40) est supérieur ou égal à l'extension de l'ouverture (40) dans la direction longitudinale du corps de profilé (11) de l'élément profilé (10).

8. Armoire selon l'une quelconque des revendications précédentes, **caractérisée en ce que** l'écartement des ouvertures (40) dans la direction longitudinale du corps de profilé (11) de l'élément profilé (10) est vu comme étant supérieur ou égal à la double extension de l'ouverture (40) en section transversale du corps de profilé (11) de l'élément profilé (10).

9. Armoire selon l'une quelconque des revendications précédentes, **caractérisée en ce que** l'élément de protection contre le bruit (5) est disposé au moins dans la zone de l'ouverture (40) en direction de l'ouverture.

10. Armoire selon l'une quelconque des revendications précédentes, **caractérisée en ce que** l'élément de protection contre le bruit (5) est relié sur l'ensemble de sa surface au corps de profilé (11) de l'élément profilé (10).

11. Armoire selon l'une quelconque des revendications 1 à 9, **caractérisée en ce que** l'élément de protection contre le bruit (5) est relié moins en partie au corps de profilé (11) de l'élément profilé (10).

12. Armoire selon l'une quelconque des revendications précédentes, **caractérisée en ce que** vu en section transversale, l'élément profilé (10) prend une forme pour l'essentiel en C, en U, en Z ou en S.

13. Armoire selon l'une quelconque des revendications précédentes, **caractérisée en ce que** l'élément de protection contre le bruit (5) s'étend sur l'ensemble de la longueur du corps de profilé (11) de l'élément profilé (10).

14. Armoire selon l'une quelconque des revendications précédentes, **caractérisée en ce que** l'armoire présente un degré d'absorption des sons d'au moins 0,4 selon la norme EN DIN 354.
